# EUROPÄISCHE PATENTSCHRIFT

(11) **EP 0 758 042 B1**
(45) Veröffentlichungstag und Bekanntmachung des Hinweises auf die Patenterteilung: **20.10.1999**
(21) Anmeldenummer: 96112349.4
(22) Anmeldetag: 31.07.1996
(51) Int. Cl.: E04G 15/06

(54) **Verlorene Montagehilfe zum Anbringen einer Unterputzdose**
Lost mounting-aid for setting electricity boxes
Dispositif de montage perdu pour la mise en place d'une boîte d'électricité

(30) Priorität: 08.08.1995 CH 228195
(43) Veröffentlichungstag der Anmeldung: 12.02.1997
(73) Patentinhaber: AGRO AG, CH-5502 Hunzenschwil (CH)
(72) Erfinder: Hablützel, Richard, 8903 Birmensdorf (CH)
(74) Vertreter: Groner, Manfred, Dr.

(56) Entgegenhaltungen:
- DE-A- 2 329 948
- DE-U- 1 923 061
- DE-U- 8 428 154
- NL-A- 7 810 411
- US-A- 3 523 552

## Beschreibung

Die vorliegende Erfindung bezieht sich auf eine Montagehilfe gemäss dem Oberbegriff des Anspruchs 1.

Betondecken und Mauern werden in Betonschalungen - zusammengefügt aus Betonschalungsplatten - gegossen. Beim Erstellen der Betonschalung, das heisst, beim Einschalen der Armierung werden gleichzeitig die Elektroleereinlagen in die Betonschalung eingebaut, so dass sich nach dem Ausschalen der fertigen Betonmauer alle Unterputzdosen (auch Unterputzkasten genannt) für Anschlüsse, Verzweigungen und/oder Apparte wie Schalter, Leuchten und dgl. genau am vorgeschriebenen Platz befinden und durch Kabelrohre miteinander verbunden sind. Hierbei wird das Anbringen der Elektroleereinlagen umso schwieriger, je grösser die Schalungsplatten sind. Zum Vermeiden solcher Schwierigkeiten ist es beim Arbeiten mit grossen Schalungsplatten bekannt, die Unterputzdosen mittels Distanzhalteelementen zwischen zwei parallelen Schalungsplatten achsial zu verspannen und wobei die Unterputzdosen je mit einer elastisch verformbaren Knautschzone versehen sind, die beim Zusammenspannen der Schalungsplatten gestaucht wird. Der Nachteil dieser bekannten Massnahme ist, dass sie besondere, mit dem Distanzhalteelement einfach verbindbare Dosen erfordert, wofür herkömmliche Dosen nicht verwendbar sind.

Die vorliegende Erfindung stellt sich daher die Aufgabe eine Montagehilfe zu schaffen, mit der in einfacher Weise Elektroleereinlagen in einer Betonschalung angebracht werden können.

Erfindungsgemäss wird diese Aufgabe gelöst durch eine Montagehilfe mit den kennzeichnenden Merkmalen des Anspruchs 1.

Anhand der beiliegenden schematischen Zeichnung wird die Erfindung beispielsweise erläutert. Es zeigen:
- Fig. 1: einen Längsschnitt durch eine Montagehilfe in Explosionsdarstellung,
- Fig. 2: eine Ansicht in Richtung des Pfeiles II in Fig. 1,
- Fig. 3: eine Ansicht in Richtung des Pfeiles III in Fig. 1 und
- Fig. 4: eine Seitenansicht einer in eine Betonschalung eingesetzten Montagehilfe.

Die Montagehilfe weist einen Fuss 1, ein Distanzhalteelement 2 und eine Montageplatte 3 auf. Hiervon besteht zumindest die Montageplatte 3 aus einem schraub- und/oder nagelfähigen Material, vorzugsweise aus einem nicht verrottenden Kunststoff. Der Fuss 1 bildet mit an seinen Ecken vorhandenen Verdickungen eine ebene Anlagefläche 4, mit der er an eine Schalungsplatte genagelt werden kann. Das Distanzhalteelement 2 wird von zwei rohrförmigen, achsial ineinander schiebbaren Abschnitten 5, 6 gebildet, wobei der Aussendurchmesser des dünneren Abschnitts 5 so auf den Innendurchmesser des dickeren Abschnitts 6 abgestimmt ist, dass er darin mit geringem Reibungswiderstand gleitet. Infolge ihres vorzugsweise vieleckigen Querschnitts sind die beiden Abschnitte 5, 6 gegenseitig unverdrehbar. Der dünnere Abschnitt 5 ist einstückig mit dem Fuss 1 und der dickere Abschnitt 6 einstückig mit der Montageplatte 3 gefertigt. Der Abschnitt 6 ist längs einer Mantellinie mit einem Spannschlitz 7 versehen. Sein Durchmesser ist daher mit einem geringen konzentrischen Kraftaufwand verkleinerbar.

Zum Abschnitt 5 kann ein nicht dargestelltes Verlängerungsstück gleichen Querschnitts vorhanden sein, das mit einer zapfenartigen Verlängerung von vorne in das offene Abschnittende eingesteckt und darin verdrehfest und reibschlüssig gehalten wird. Ein solches Verlängerungsstück ist dann zweckmässig, wenn die Elektroleereinlage in einer Betonschalung für eine überdicke Mauer zu installieren ist.

Die auf der dem Fuss 1 abgewandten Seite der Montageplatte 3 erkennbare Wabenstruktur bildet eine nagel- und schraubfähige Montagefläche 8 zur Befestigung einer beliebigen, handelsüblichen Unterputzdose 9. Auf den Abschnitt 6 des Distanzhalteelementes 2 ist eine Schlauchbride 10 oder dgl. aufgeschoben, mit der eine radiale Spannung auf den Abschnitt 6 ausübbar ist.

Für die Montage einer Unterputzdose 9 in einer Betonschalung, wird die Unterputzdose 9 auf die Montageplatte 3 mittels Schrauben 11 aufgeschraubt. Vor- oder nachher werden die Abschnitte 5 bzw. 6 des Distanzhalteelementes 2 ineinander geschoben und die radiale Vorspannung auf den Abschnitt 6 mit der Schlauchbride 10 soweit vergrössert, dass der Abschnitt 5 bei grossem Auszug mit Reibungssitz im Abschnitt 6 festgehalten wird. Die Grösse der auf den Abschnitt 6 wirkenden Radialspannung ist wählbar. Der Auszug der Abschnitte 5, 6 wird entsprechend dem Abstand a (Fig. 4) gewählt, der grösser ist als die Dicke der herzustellenden Mauer. Ist die Unterputzdose 9 an einer bestimmten (zum Beispiel an der in Fig. 4 mit ausgezogenen Strichen gezeichneten) Stelle anzubringen, wird die Montagehilfe mit ihrem Fuss 1 an der gegenüberliegenden Schalungsplatte 12 festgenagelt. Danach nimmt die Unterputzdose 9 die in Fig. 4 strichpunktiert gezeichnete Lage ein. Ist die Elektroleereinlage im Bereich der Schalungsplatte 12 vollständig an dieser befestigt, wird die Schalung durch das Anbringen der gegenüberliegenden Schalungsplatte 13 geschlossen, wobei die einander gegenüberliegenden Schalungsplatten 12, 13 durch Gewindespindeln 14 und Muttern 16 miteinander fest verbunden und gleichzeitig durch Distanzrohre 15 auf der Mauerdicke entsprechendem Abstand gehalten werden. Während des Festziehens der auf die Gewindespindeln 14 aufgeschraubten Muttern 16 wird das Distanzhalteelement 2 achsial gestaucht, das heisst, die Abschnitte 5, 6 werden gegen den Reibungswiderstand ineinander geschoben, bis die Unterputzdose 9 die mit ausgezogenen Strichen gezeigte Sollage erreicht, in der auch die Schalungsplatten 12 und 13 gegen die Distanzrohre 15 verspannt sind. Durch die von der Schlauchbride 10 erzeugte Radialspannung auf den Abschnitt 6 des Distanzhalteelementes 2, wird die Unterputzdose 9 mit der zwischen den Abschnitten 5 und 6 herrschenden Reibkraft gegen die Schalungsplatte 13 gedrückt und in ihrer Lage festgehalten.

Nach einem nicht dargestellten Ausführungsbeispiel kann die Schlauchbride 10 entfallen und in die Abschnitte 5, 6 kann achsial eine Schraubenfeder eingelegt sein.

Obwohl für das Distanzhalteelement 2 ein achteckiger Querschnitt gezeigt wurde, sind auch andere Querschnittsformen und andere Mittel zur Einstellung der gegenseitigen Reibung möglich.

## Patentansprüche

1. Verlorene Montagehilfe zum Anbringen einer Unterputzdose (9) in einer aus Schalungsplatten (12, 13) zusammengefügten Betonschalung mit einem innenseitig an der Schalung auf der der Unterputzdose (9) gegenüberliegenden Seite befestigbaren Fuss (1) und mit einem Distanzhalteelement (2) zwischen dem Fuss (1) und der Unterputzdose (9), dadurch gekennzeichnet, dass das Distanzhalteelement (2) am vom Fuss (1) entfernten Ende eine Montageplatte (3) mit einer Montagefläche (8) für das Befestigen einer Unterputzdose (9) aufweist, dass das Distanzhalteelement (2) zwischen dem Fuss (1) und der Montageplatte (3) aus mindestens zwei teleskopierbaren Abschnitten (5, 6) besteht, von denen eines mit dem Fuss (1) und eines mit der Montageplatte (3) fest verbunden ist, dass die teleskopierbaren Abschnitte (5, 6) entgegen der Wirkung einer Kraft ineinander schiebbar sind und dass die Montagefläche (8) rechtwinkling zur Teleskopierrichtung des Distanzhalteelementes (2) orientiert ist.

2. Montagehilfe nach Anspruch 1, dadurch gekennzeichnet, dass die Montageplatte (3) aus einem schraub- und/oder nagelfähigen Material besteht, und dass die Montagefläche (8) vorzugsweise wabenartig gestaltet ist.

3. Montagehilfe nach Anspruch 1 oder 2, dadurch gekennzeichnet, dass beim Ineinanderschieben der teleskopierbaren Abschnitte (5, 6) eine Feder komprimiert wird, welche die genannte Kraft erzeugt.

4. Montagehilfe nach einem der Ansprüche 1 bis 3, dadurch gekennzeichnet, dass die teleskopierbaren Abschnitte (5, 6) zwecks Erzeugung der genannten Kraft mit Reibung aneinander gleiten.

5. Montagehilfe nach einem der Ansprüche 1 bis 4, dadurch gekennzeichnet, dass die Grösse der Reibung zwischen den teleskopierbaren Abschnitte (5, 6) einstellbar ist.

6. Montagehilfe nach Anspruch 5, dadurch gekennzeichnet, dass die teleskopierbaren Abschnitte (5, 6) achsial ineinander verschiebbar sind, und dass die Reibung durch radial wirkende Spannmittel (10) einstellbar ist.

7. Montagehilfe nach Anspruch 6, dadurch gekennzeichnet, dass die teleskopierbaren Abschnitte (5, 6) vorzugsweise durch ein regelmässiges Vielkantprofil verdrehfest ineinander gelagert sind.

8. Montagehilfe nach Anspruch 3 oder 4, dadurch gekennzeichnet, dass der an den Fuss (1) anschliessende Abschnitt (5) des Distanzhalteelementes (2) in achsialer Richtung in mindestens zwei miteinander steckverbindbare Abschnitte unterteilt ist.

## Claims

1. Lost mounting aid for setting a flush electricity box (9) in a concrete formwork which is composed of formwork boards (12,13), having a foot (1) which can be attached to the inside of the formwork on the opposite side from the flush box (9), and having a spacer element (2) between the foot (1) and the flush box (9), characterized in that the spacer element (2), at the end remote from the foot (1), has a mounting plate (3) with a mounting surface (8) for the attachment of a flush box (9), in that the spacer element (2), between the foot (1) and the mounting plate (3), comprises at least two telescopic sections (5,6), one of which is fixedly connected to the foot (1) and one of which is fixedly connected to the mounting plate (3), in that the telescopic sections (5,6) can be pushed together counter to the action of a force, and in that the mounting surface (8) is oriented at right angles to the telescopic direction of the spacer element (2).

2. Mounting aid according to Claim 1, characterized in that the mounting plate (3) consists of a material which can be screwed and/or nailed, and in that the mounting surface (8) is preferably of honeycomb design.

3. Mounting aid according to Claim 1 or 2, characterized in that when the telescopic sections (5,6) are pushed together, a spring is compressed, generating the abovementioned force.

4. Mounting aid according to one of Claims 1 to 3, characterized in that the telescopic sections (5,6) slide along one another with friction in order to generate the abovementioned force.

5. Mounting aid according to one of Claims 1 to 4, characterized in that the level of friction between the telescopic sections (5,6) can be adjusted.

6. Mounting aid according to Claim 5, characterized in that the telescopic sections (5,6) can be moved into one another in the axial direction, and in that the friction can be adjusted by radially acting clamping means (10).

7. Mounting aid according to Claim 6, characterized in that the telescopic sections (5,6) are preferably mounted inside one another in such a manner that they cannot rotate in relation to one another, by means of a regular polygon profile.

8. Mounting aid according to Claim 3 or 4, characterized in that that section (5) of the spacer element (2) which adjoins the foot (1) is divided, in the axial direction, into at least two sections which can be plugged together.

## Revendications

1. Dispositif auxiliaire de montage perdu pour le montage d'une boîte de branchement encastrée (9) dans un coffrage à béton par l'assemblage de plaques de coffrage (12, 13) et comportant un pied (1), qui est apte à être fixé intérieurement au coffrage sur le côté situé à l'opposé de la boîte de branchement encastrée (9), et un élément d'entretoisement (2) disposé entre le pied (1) et la boîte de branchement encastrée (9), caractérisé en ce que l'élément d'entretoisement (2) possède sur l'extrémité, qui est éloignée du pied (1), une plaque de montage (3) comportant une surface de montage (8) pour la fixation d'une boîte de branchement encastrée (9), en ce que l'élément d'entretoisement (2) situé entre le pied (1) et la plaque de montage (3) est constituée par au moins deux tronçons (5, 6) aptes à être déplacés de façon télescopique, dont l'un est relié rigidement au pied (1) et dont l'autre est relié rigidement à la plaque de montage (3), en ce que les tronçons (5, 6) aptes à être déplacés de façon télescopique sont repoussés l'un dans l'autre contre la force d'un ressort, et en ce que la surface de montage (8) est montée perpendiculairement à la direction de déplacement télescopique de l'élément d'entretoisement (2).

2. Dispositif auxiliaire de montage selon la revendication 1, caractérisé en ce que la plaque de montage (3) est constituée par un matériau pouvant être vissé et/ou cloué, et en ce que la surface de montage (8) est agencée de préférence, avec une structure en nid d'abeilles.

3. Dispositif auxiliaire de montage selon la revendication 1 ou 2, caractérisé en ce que, lors de l'emboîtement des tronçons (5, 6) aptes à être déplacés de façon télescopique, un ressort est comprimé en vue d'exercer la force indiquée.

4. Dispositif auxiliaire de montage selon l'une des revendications 1 à 3, caractérisé en ce que les tronçons (5, 6) aptes à être déplacés de façon télescopique en vue de produire la force indiquée glissent les uns contre les autres avec frottement.

5. Dispositif auxiliaire de montage selon l'une des revendications 1 à 4, caractérisé en ce que l'amplitude du frottement entre les tronçons (5, 6) aptes à être déplacés de façon télescopique est réglable.

6. Dispositif auxiliaire de montage selon la revendication 5, caractérisé en ce que les tronçons (5, 6) aptes à être déplacés de façon télescopique sont déplacés axialement l'un dans l'autre et que le frottement est réglable à l'aide de moyens de serrage (10) qui agissent radialement.

7. Dispositif auxiliaire de montage selon la revendication 6, caractérisé en ce que les tronçons (5, 6) aptes à être déplacés de façon télescopique sont montés à l'intérieur l'un de l'autre avec blocage en rotation de préférence à l'aide d'un profil polygonal régulier.

8. Dispositif auxiliaire de montage selon la revendication 3 ou 4, caractérisé en ce que le tronçon (5), qui se raccorde au pied (1) de l'élément d'entretoisement (2), est subdivisé dans la direction axiale en au moins deux tronçons aptes à être réunis par enfichage.
